# FASCICULE DE BREVET EUROPEEN

(11) **EP 1 441 616 B1**
(45) Date de publication et mention de la délivrance du brevet: **01.10.2008**
(21) Numéro de dépôt: 02795328.0
(22) Date de dépôt: 18.10.2002
(51) Int. Cl.: A45D 40/26

(54) **SYSTEME PROFILE D'APPLICATION DE PRODUIT COSMETIQUE, PROCEDE DE REALISATION D'UN TEL SYSTEME, AINSI QU'ENSEMBLE APPLICATEUR ET PROCEDE D'ASSEMBLAGE D'UN TEL ENSEMBLE**
PROFILIERTES SYSTEM ZUM AUFBRINGEN EINES KOSMETIKPRODUKTS, VERFAHREN ZU SEINER HERSTELLUNG, APPLIKATORANORDNUNG UND ZUSAMMENBAUVERFAHREN FÜR EINE SOLCHE ANORDNUNG
PROFILED SYSTEM FOR APPLYING A COSMETIC PRODUCT, METHOD FOR MAKING SAME, AND APPLICATOR ASSEMBLY AND ASSEMBLING METHOD FOR SUCH AN ASSEMBLY

(30) Priorité: 19.10.2001 FR 0113491
(43) Date de publication de la demande: 04.08.2004
(73) Titulaire: Coty SA, 75008 Paris (FR)
(72) Inventeur: MATHIEZ, Jean-Louis, F-91470 Limours (FR)
(74) Mandataire: Schwartz, Thierry J.
(86) Numéro de dépôt international: PCT/FR2002/003573
(87) Numéro de publication internationale: WO 2003/032769

(56) Documents cités:
- GB-A- 1 376 119
- US-A- 3 195 545
- US-A- 3 363 635
- US-A- 3 384 547
- US-A- 3 892 248

## Description

L'invention se rapporte à un système profilé d'application de produits cosmétiques liquide ou pâteux, tel que du mascara pour cils ou sourcils, un procédé de réalisation d'un tel système profilé, ainsi qu'à l'ensemble applicateur comportant un tel système et au procédé d'assemblage d'un tel ensemble.

Les systèmes d'application pour le maquillage des cils ou sourcils, comprennent en général un applicateur en forme de brosse, une tige porte brosse pour supporter et doser la quantité de produit prélevé, et un joint essoreur pour limiter la charge de produit sur la brosse, essuyer la tige.

Afin de permettre une extraction de produit adaptée à l'application, différentes solutions ont été proposées.

Il est par exemple connu du document US 5 137 387 de réaliser des rotations relatives du système applicateur par rapport au capuchon ou de l'essoreur par rapport au flacon, pour permettre une adaptation à tout profil de brosse.

Certains systèmes d'application substituent un embout rigide en matière plastique injectée à la place de la brosse.

Le document FR 2 796 527 décrit par exemple une brosse comprenant des rangées de dents réalisées en matière plastique et alternativement inclinées formant des échancrures.

L'applicateur moulé conformément au document US 4 804 004 comporte une brosse formée de brins cylindriques en matériau plastique qui se dressent perpendiculairement à partir d'une base.

Les systèmes applicateurs selon l'état de la technique ne permettent pas d'appliquer un dosage calibré de produit déposé sur la brosse. Il s'en suit des difficultés d'application de la quantité adéquate de produit cosmétique.

L'invention vise à remédier aux inconvénients de l'état de la technique ci-dessus, en proposant un système d'application dont la tige, la brosse et l'essoreur présentent un même type de profilé.

Plus précisément, l'invention a pour objet un système profilé d'application de produit cosmétique sur les cils ou les sourcils, comportant un applicateur monté sur une tige de forme allongée le long d'un axe, ainsi qu'un essoreur présentant une ouverture à travers laquelle passe l'applicateur. La tige est solidaire d'une capsule et l'essoreur solidaire du col d'une flaconnette contenant le produit cosmétique. Dans ce système, la tige présente au moins une excroissance continue le long de son axe longitudinal, l'applicateur est un peigne qui présente un contour de section droite sensiblement identique à celle de la tige, et l'ouverture de l'essoreur présente un contour sensiblement ajusté sur la section droite de la tige.

Dans ces conditions, un effet de dosage calibré est réalisé par le dépôt d'un volume déterminé de produit dans la rangée de la brosse à travers l'ouverture de l'essoreur de même profil.

Selon des modes de réalisation particuliers du système d'application :
- le peigne possède au moins une rangée de dents dont les dimensions d'interstice sont déterminées en fonction du type de composition et de texture du produit à appliquer, afin de calibrer la quantité de produit susceptible d'être restituée lors de l'application ;
- la capsule vient se visser ou se clipser sur la flaconnette ;
- l'essoreur présente au moins une rampe d'orientation du peigne sur l'ouverture de l'essoreur pour permettre l'alignement du contour du peigne avec cette ouverture ;
- une lèvre borde l'ouverture de l'essoreur pour racler le produit excédentaire déposé sur le peigne, et un bourrelet de guidage est formé dans l'essoreur pour assurer le centrage du peigne et de la tige sur la lèvre ;
- au moins un jonc de retenue sur la face externe de l'essoreur autorise une rotation de l'essoreur tout en conservant la tenue axiale de celui-ci dans la flaconnette ;
- le peigne est formé d'une ou deux excroissances diamétralement opposées par rapport à l'axe longitudinal, s'étendant selon un plan médian et portant une ou deux rangées de dents, ces rangées pouvant ou non être diamétralement opposées ;
- la tige, le peigne et l'ouverture de l'essoreur présentent une section droite sensiblement identique selon trois à huit excroissances, formant en coupe un profil en étoile ;
- les dents de chaque rangée sont adaptées à des fonctions dédiées par des pas d'interstices différents entre les dents de la première rangée par rapport à la seconde d'une part, et par la forme plane ou biconcave des faces externes des rangées respectives d'autre part pour, respectivement, déposer du produit cosmétique sur les cils supérieurs ou inférieurs, ainsi que pour provoquer un effet volumateur ou un effet séparateur ;
- les fonctions dédiées d'effet séparateur ou de dépôt sur cils inférieurs sont réalisées par un peigne présentant des faces planes en coopération avec une lèvre convexe de l'essoreur afin d'exercer une pression sur la rangée à faces planes supérieure à celle exercée sur la rangée à forme concave ;
- les profils de la tige, du peigne et de l'ouverture de l'essoreur sont de forme quadriconcave, quadrilinéaires ou biconcave - bilinéaire ;
- des moyens de détrompage visuels ou mécaniques sont formés sur le peigne et/ou l'essoreur afin de positionner en regard, lors de l'introduction de la tige dans l'essoreur, les faces du peigne et de l'essoreur devant coopérer ;
- le peigne présente, en extrémité, au moins une portion biseautée pour faciliter l'introduction du peigne dans l'essoreur ;
- la tige et le peigne et, en option, la capsule, sont formés d'une seule pièce moulée ;
- le matériau de l'essoreur est choisi entre un polyéthylène basse densité et un matériau thermoplastique élastomère ;
- le matériau du peigne et de la tige est choisi entre du polypropylène, du polyamide et du polyoxyméthylène.

L'invention se rapporte également à un ensemble applicateur comportant le système d'application ci-dessus combiné à un conditionnement capsule - flaconnette adapté à ce système, ainsi qu'à un procédé d'assemblage d'un ensemble applicateur.

Dans un tel procédé, l'essoreur est pré-positionné sur la tige dans un premier temps puis, après remplissage du produit dans la flaconnette, la tige est introduite dans le col de celle-ci ; lors de la première fermeture, alors que la capsule vient en butée sur la flaconnette, l'essoreur est entraîné par la capsule et vient s'enchâsser de façon permanente dans le col de la flaconnette.

Selon un mode de réalisation avantageux, lorsque la capsule vient en butée sur la flaconnette, par exemple par poussée ou par vissage, l'essoreur se trouve dans une position intermédiaire dans laquelle le jonc est en contact sur une portion de la gorge. Dans cette position, la gorge exerce une force à composante axiale sur le jonc qui s'introduit alors dans la gorge dans une position permanente de retenue, créant un jeu entre l'essoreur et la portée de la capsule. Ce mode de réalisation permet ainsi d'éviter une double portée simultanée entre la capsule et l'essoreur et la capsule et la flaconnette.

L'invention concerne également un procédé de réalisation d'un tel système, dans lequel l'ensemble tige et peigne est réalisé par moulage. Ce moule présente avantageusement un ou des plans de joint disposés en dehors de la partie dentée du peigne. Ainsi, le moule ne laisse pas de bavure sur et entre les dents et le peigne ne risque pas d'arracher ou de couper les cils.

Le moule présente avantageusement des évents à proximité immédiate de l'extrémité des dents afin de chasser l'air lors de l'injection du plastique.

Pour faciliter le démoulage du moule, le peigne est moulé autour d'une broche axiale pour maintenir ce peigne selon l'axe longitudinal lors du démoulage.

D'autres caractéristiques et avantages de l'invention apparaîtront à la lecture de la description qui suit, relatives à un exemple de réalisation, en référence aux figures annexées qui représentent respectivement :
- la figure 1, une vue en coupe longitudinale d'un ensemble applicateur selon l'art antérieur ;
- la figure 2, une vue cavalière d'un exemple de peigne à tige montée sur capsule pour un système d'application selon l'invention ;
- les figures 3 et 3a, une vue en coupe longitudinale d'un ensemble applicateur selon l'invention et un agrandissement particulier de cette vue ;
- les figures 4a et 4b, des vues en coupe longitudinale et en section droite IV-IV d'un peigne à double rangée de dents d'un système d'application selon l'invention ;
- la figure 5, une vue cavalière du peigne selon les figures 4a et 4b ;
- la figure 6, une vue cavalière d'un peigne à simple rangée de dents ;
- les figures 7a et 7b, une vue cavalière et une vue partiellement arrachée d'un essoreur d'un système d'application selon l'invention ;
- les figures 8a et 8b, des vues en coupe longitudinale de l'essoreur dans deux plans de coupe perpendiculaires ;
- la figure 9, une vue perspective et partiellement arrachée du système applicateur ;
- les figures 10a à 10d, des vues en coupe partielles des principales étapes d'un procédé d'assemblage d'un ensemble applicateur selon l'invention avec, pour l'étape finale (figure 10d), une vue en agrandissement ; et
- la figure 11, une vue perspective d'un peigne à quatre rangées de dents et profil en croix.

Sur les figures, des signes de référence identiques se rapportent à des éléments identiques ou correspondant.

Comme illustré en figure 1, un ensemble applicateur de mascara selon l'art antérieur comporte :
- un récipient 1 contenant la réserve de mascara, appelé « flaconnette » et généralement réalisé en matière plastique par injection - soufflage ou extrusion - soufflage ;
- un organe de bouchage 2 de la flaconnette, appelé capsule -tige et comportant en assemblage une capsule 21, une tige à tête de vissage 22 et une brosse 3, la tige vissant la capsule 2 sur la flaconnette 1 et portant la brosse 3 fixée sur elle ; et
- un joint d'essorage 4, élément intermédiaire entre la flaconnette et la capsule-tige, monté dans le col d'entrée 1a de la flaconnette 1, et ayant la double fonction d'assurer l'étanchéité entre la flaconnette et la capsule en position fermée (telle qu'illustrée), et l'enlèvement de l'excès de pâte sur la brosse ainsi que l'essuyage de la tige en utilisation.

En comparaison, la vue en perspective de la figure 2 illustre un exemple de capsule-tige d'un système d'application de mascara selon l'invention, qui comporte un peigne 10 monté sur une capsule 12 par l'intermédiaire d'une tige 14, la tige ayant un contour identique à celui des dents 11 du peigne. Le peigne apparaît ainsi comme formé par ablation de matière en extrémité de tige.

Un exemple d'ensemble applicateur complet selon l'invention, vu selon une coupe longitudinale passant par l'axe de symétrie X'X comme illustré par la figure 3 et l'agrandissement partiel de la figure 3a, se présente alors comme composé :
- de la capsule 12, coiffé par un embout 13 venant s'y encastré,
- de la tige 14 terminée par le peigne 10, formée d'un seul tenant avec la capsule 12 dans cet exemple de réalisation,
- d'un essoreur 32, et
- d'une flaconnette 30 dont le col d'entrée 31 sert de siège à l'essoreur.

Le verrouillage de la capsule 12 sur la flaconnette 30 est assuré par clipsage (figure 3a) entre une zone de plots 40 sur la capsule associée à un bossage annulaire 41, appartenant respectivement à la capsule et au col de la flaconnette. Afin de maintenir l'essoreur dans le col, deux joncs annulaires 33a et 33b, formés sur la circonférence de l'essoreur 32, viennent se glisser dans des gorges annulaires 35a et 35b formées dans la flaconnette 30. Une telle liaison permet à l'essoreur, d'une part, de rester en place lorsque le peigne est retiré de la flaconnette et essoré et, d'autre part, de se déplacer en rotation autour de l'axe X'X pour s'aligner avec le peigne lorsque ce dernier est réintroduit dans la flaconnette.

Les figures 4a et 4b illustrent plus précisément le peigne 10 et une portion de tige14 vus en coupe longitudinale selon un plan médian P et en section droite selon IV-IV.

Le peigne 10, de largeur et de longueur respectivement égales à 7 mm et 25 mm, possède deux rangées régulières 11a et 11b formées de dents 11 à interstice constant. Les dents de chaque de rangée s'étendent selon des directions opposées à partir de l'axe de symétrie X'X. La rangée 11a possède des dents plus longues, 2,9 mm contre 2,6 mm, séparées par un interstice moyen plus petit que les dents de la rangée opposée 11 b, 0,2 mm contre 0,4 mm.

Comme il apparaît sur la vue en coupe de la figure 4b, le peigne et la tige s'étendent principalement le long d'un axe Y'Y formant la trace du plan de coupe médian P de la figure 4a, selon une figure géométrique globalement losangée, aplatie le long de la diagonale principale Y'Y. La rangée 11 a possède deux faces planes Fₐ, alors que la rangée 11 b possède deux faces concaves F_{b}. Les rangées 11 a et 11 b et les parties de tige correspondantes sont réunies par le noyau central 15. Les parties de tige correspondantes suivent le même profil, l'enveloppe géométrique du peigne ayant une forme identique à la tige.

Dans ces conditions, la rangée 11a retient une quantité sensiblement moindre de mascara 50 que la rangée 11 b entre leurs dents respectives. Les quantités de mascara sont calibrées par les surfaces et l'interstice 20 des dents. Ainsi, la rangée 11a est dédiée à séparer les cils ou à déposer le mascara 50 sur les cils inférieurs de l'utilisateur ; alors que la rangée 11b est dédiée à donner du volume (effet volumateur) ou à déposer le mascara 50 sur les cils supérieurs de l'utilisateur.

L'ensemble tige et peigne est réalisé par moulage. Le moule présente un plan de joint perpendiculaire au plan principal du peigne, défini par les_diagonales principales Y'Y des sections droites du peigne. Ainsi, le moule ne laissera pas de bavures. Le moule présente avantageusement des évents à proximité immédiate des extrémités des dents, afin de le remplir correctement avec la matière à polymériser, à savoir du propylène. Pour faciliter le démoulage des deux parties de moule, et en particulier des rangées, une broche est insérée dans le noyau central 15 du peigne.

La vue cavalière du peigne de la figure 5 met en évidence les différences de forme et de structure des rangées 11a et 11b du peigne selon les figures 4a et 4b.

Selon une variante illustrée par la figure 6, en vue cavalière, une seule rangée 11c est formée, la rangée du peigne et la tige correspondante formant une excroissance le long de l'axe longitudinal X'X du peigne. Quelle que soit la version, l'homme du métier adapte la longueur et l'interstice 20 des dents 11 au type de produit à déposer. En particulier, cette adaptation est fonction de la composition chimique, des propriétés physiques, telles que la viscosité et la mouillabilité, la texture et à la composition du mascara 50 à déposer.

Afin de permettre un raclage efficace des faces externes rectilignes d'un peigne à simple ou double rangée et un essuyage efficace de la tige de même profil, l'essoreur 32 présente une ouverture 34 ayant quatre faces concaves formant un ensemble « quadriconcave », telle qu'illustrée par les figures 7a et 7b.

La vue cavalière (figure 7a) illustre les principales caractéristiques de l'essoreur 32 : une lèvre quadriconvexe 36 de raclage de produit, dont le contour externe forme l'ouverture 34, un rétrécissement 37 d'orientation du corps de l'essoreur, correspondant à une rampe formée dans l'essoreur pour aligner le peigne sur l'ouverture 34, un jonc 33 de rotation de l'essoreur, et le joint supérieur 32a d'assise sur la flaconnette.

La vue partiellement arrachée de l'essoreur (figure 7b) montre plus particulièrement la présence d'un bourrelet 38 de centrage et d'essuyage du peigne dans l'essoreur, formant un passage 34'. Un tel bourrelet, formé dans l'essoreur, est suffisamment résistant pour guider le peigne et l'orienter selon l'ouverture 34. Ainsi, lorsque l'utilisateur tourne la capsule, comme il est d'usage de faire avec un système de fermeture classique, le bourrelet 38 de l'essoreur est apte à supporter sans dommage les efforts générés par la tige dans l'essoreur, en protégeant la lèvre 36, fine comme une lame, qui serait sinon déformée et endommagée.

Ce bourrelet est continu dans l'exemple illustré mais peut être discontinu dans des variantes de réalisation. Dans l'exemple de réalisation non limitatif, la lèvre de raclage possède une épaisseur d'environ 0,5 mm avec un bord vif, et le bourrelet de centrage une épaisseur selon l'axe longitudinal d'environ 1, 7 mm avec un profil arrondi.

Des vues en coupe longitudinale selon les plans de coupe perpendiculaires VIIIa et VIIIb de l'essoreur précédent, sont illustrées par les figures 8a et 8b. Sur ces figures, apparaissent le joint 32a, le jonc 33 et la lèvre 36 ainsi que le bourrelet 38.

Sur la figure 8a, le corps de l'essoreur 32 apparaît faiblement évasé et symétrique par rapport à l'axe central X'X, alors que sur la figure 8b, il apparaît dissymétrique par rapport à l'axe longitudinal X'X, pour se raccorder à la forme de l'ouverture 34 en intégrant la rampe 37 sur une seule face de coupe. Le passage 34' est également repéré sur ces figures 8a et 8b.

La figure 9 montre une vue en perspective partiellement arrachée d'un exemple de système d'application en utilisation, après retrait du peigne 10 de l'essoreur 32, les éléments du système d'application étant alignés selon un axe coïncidant avec l'axe X'X du peigne. L'ouverture 34 de l'essoreur 32 est alignée sur le contour du peigne 10 et l'enveloppe du peigne correspond au contour de l'ouverture 34 de l'essoreur.

Le peigne présente, en extrémité, une portion biseauté 14a. Cette découpe de matière permet de faciliter l'introduction du peigne dans l'essoreur. Elle peut être réalisée sur le côté dépourvu de rangée de dents ou sur le côté de la rangée de dents.

L'essoreur est réalisé dans cet exemple par moulage par injection à partir d'un élastomère thermoplastique avec un procédé connu permettant de démouler les contre-dépouilles formées par le bourrelet.

Un exemple d'assemblage d'un ensemble applicateur, comportant le système profilé couplé à une capsule et une flaconnette, est illustré aux figures 10a à 10d.

L'essoreur 32 est, dans un premier temps, pré-positionné (figure 10a) sur la tige 14, par exemple contre la portée 12a formée par la capsule 12 en sa jonction avec la tige 14. Après remplissage du produit dans la flaconnette 30 (figure 10b), l'ensemble capsule-tige-essoreur est aligné axialement sur la flaconnette 30 et la tige 14 est introduite dans le col 31 de celle-ci.

Lorsque la capsule 12 vient en butée sur la flaconnette 30 (figure 10c), par exemple par poussée dans le présent exemple de fermeture par clipsage, l'essoreur 34, entraîné par la capsule 12, se trouve dans une position intermédiaire instable.

Dans cette position intermédiaire, le jonc 33 est en contact avec une portion déterminée de la gorge 34. La gorge exerce alors une force F̅ à composante axiale sur le jonc 33 de l'essoreur 32 représenté en traits pointillés sur la figure agrandie 10d. Le jonc s'enchâsse alors de lui-même dans la gorge 34 selon une position finale de retenue de l'essoreur 32 (représenté en traits pleins) dans le col 31de la flaconnette, créant un jeu entre la surface supérieure 32s de l'essoreur 32 et la portée 12a de la capsule. Ce mode de réalisation permet ainsi d'éviter la création d'une double portée entre, d'une part, la capsule et l'essoreur et, d'autre part, la capsule et la flaconnette.

L'invention n'est pas limitée aux exemples de réalisation décrits et représentés. Il est possible par exemple de prévoir une ouverture d'essoreur de forme quadrilinéaire ou biconcave - bilinéaire. Dans ce dernier cas, des moyens de détrompage visuels ou mécaniques sont formés sur le peigne et l'essoreur afin de positionner en regard les faces rectilignes et concaves du peigne et de l'essoreur.

Par ailleurs, la capsule peut être fixée à la flaconnette par vissage. Dans ce cas, l'essoreur est rendu libre en rotation par tout moyen connu de l'homme de l'art, pour permettre l'alignement de son profil avec celui du peigne et de sa tige.

De plus, il est possible de prévoir des rangées de dents non régulièrement espacées, de manière à adapter la quantité de produit à appliquer en fonction de la zone d'application du produit.

En outre, le peigne peut avoir plus d'une ou deux excroissances, intégrant ou pas une rangée de dents : la figure 11 montre un peigne à quatre excroissances, 16a à 16d, à profil en croix, chaque excroissance portant une rangée de dents 11. Les rangées de dents 11 s'étendent deux à deux selon des directions opposées le long de l'axe longitudinal X'X, sensiblement dans deux plans médians perpendiculaires P1 et P2. La tige et l'ouverture de l'essoreur du système applicateur possèdent alors un profil en croix, sensiblement identique à celui du peigne. Dans des variantes, le nombre d'excroissances du peigne, régulièrement réparties ou non régulièrement réparties le long de l'axe longitudinal, peut aller de préférence, de trois à huit, le profil de la tige et de l'ouverture de l'essoreur restant sensiblement identique à celui du peigne. Certaines excroissances à extrémités biseautées peuvent être prévues comme décrits ci-dessus. Les rangées de dents peuvent également être décalées selon l'axe longitudinal, par exemple d'un demi - pas lorsque les rangées ont même interstice, afin d'améliorer l'uniformité de répartition du mascara.

## Revendications

1. Système profilé d'application de produit cosmétique sur les cils ou les sourcils, comportant un applicateur sous forme de peigne (10), monté sur une tige de forme allongée le long d'un axe longitudinal et présentant au moins une excroissance, ainsi qu'un essoreur présentant une ouverture à travers laquelle passe l'applicateur, la tige étant solidaire d'une capsule et l'essoreur solidaire du col d'une flaconnette contenant le produit cosmétique, **caractérisé en ce que** ladite au moins une excroissance est continue le long de l'axe longitudinal (X'X) de la tige (14), cette dernière présentant un contour sensiblement identique à celui des dents du peigne, ce dernier apparaissant comme formé par ablation de matière en extrémité de tige, et **en ce que** l'ouverture (34) de l'essoreur (32) présente un contour sensiblement ajusté sur la section droite de la tige (10).

2. Système profilé selon la revendication précédente, dans lequel le peigne (10) possède au moins une rangée de dents (11) dont les dimensions d'interstice (20) sont déterminées en fonction des caractéristiques de composition et de texture du produit (50) à appliquer, afin de calibrer la quantité de produit susceptible d'être restituée lors de l'application.

3. Système profilé selon la revendication 1 ou 2, dans lequel la capsule (12) vient se visser sur le flacon (30).

4. Système profilé selon la revendication 1 ou 2, dans lequel la capsule (12) vient se clipser sur le flacon (30).

5. Système profilé selon l'une quelconque des revendications précédentes, dans lequel l'essoreur présente au moins une rampe d'orientation (37) du peigne (10) sur l'ouverture (34) de l'essoreur pour permettre l'alignement du contour du peigne (10) avec cette ouverture (34).

6. Système profilé selon la revendication précédente, dans lequel une lèvre (36) borde l'ouverture de l'essoreur (32) pour racler le produit excédentaire déposé sur le peigne, et un bourrelet de guidage (38) est formé dans l'essoreur (32) pour assurer le centrage du peigne (10) et de la tige (14) sur la lèvre (36).

7. Système profilé selon l'une quelconque des revendications précédentes, dans lequel au moins un jonc de retenue (33, 33a, 33b) sur la face externe de l'essoreur (32) autorise une rotation de l'essoreur (32) tout en conservant la tenue axiale de celui-ci dans la flaconnette (30).

8. Système profilé selon l'une quelconque des revendications précédentes, dans lequel le peigne comporte une ou deux excroissances diamétralement opposées par rapport à l'axe longitudinal (X'X), s'étendant selon un plan médian (P) et portant une (11c) ou deux rangées (11a, 11b) de dents.

9. Système profilé selon l'une quelconque des revendications précédentes, dans lequel les, deux rangées (11a, 11b) de dents sont diamétralement opposées par rapport à l'axe longitudinal (X'X).

10. Système profilé selon l'une quelconque des revendications 1 à 7, dans lequel la tige, le peigne et l'ouverture de l'essoreur présentent une section droite sensiblement identique selon trois à huit excroissances, formant en coupe un profil en étoile.

11. Système profilé selon l'une quelconque des revendications 8 à 10, dans lequel les dents de chaque rangée (11a,11b) sont adaptées à des fonctions dédiées par des pas d'interstices (20a, 20b) différents entre les dents de la première rangée par rapport à la seconde d'une part, et par la forme plane (Fₐ) ou biconcave (F_{b}) des faces externes des rangées respectives (11a,11b) d'autre part pour, respectivement, déposer du produit cosmétique (50) sur les cils supérieurs ou inférieurs, ainsi que pour provoquer un effet volumateur ou un effet séparateur.

12. Système profilé selon la revendication précédente, dans lequel les fonctions dédiées d'effet séparateur ou de dépôt sur cils inférieurs sont réalisées par un peigne (10) présentant des faces planes en coopération avec une lèvre convexe (36) de l'essoreur (32) afin d'exercer une pression sur la rangée à faces planes (11a) supérieure à celle exercée sur la rangée à forme concave (11b).

13. Système profilé selon la revendication 9, dans lequel les profils de la tige, du peigne et de l'ouverture (34) de l'essoreur sont de forme quadriconcave, quadrilinéaires ou biconcave - bilinéaire.

14. Système profilé selon la revendication précédente, dans lequel des moyens de détrompage visuels ou mécaniques sont formés sur le peigne et/ou l'essoreur afin de positionner en regard, lors de l'introduction de la tige dans l'essoreur, les faces du peigne et de l'essoreur devant coopérer.

15. Système profilé selon l'une quelconque des revendications précédentes, dans lequel le peigne présente, en extrémité, au moins une portion biseautée (14a) pour faciliter l'introduction du peigne dans l'essoreur.

16. Système profilé selon l'une quelconque des revendications précédentes, dans lequel la tige et le peigne et, en option, la capsule, sont formés d'une seule pièce moulée.

17. Système profilé selon l'une quelconque des revendications précédentes, dans lequel le matériau de l'essoreur est choisi entre un polyéthylène basse densité et un matériau thermoplastique élastomère.

18. Système profilé selon l'une quelconque des revendications précédentes, dans lequel le matériau du peigne et de la tige est choisi entre du polypropylène, du polyamide et du polyoxyméthylène.

19. Procédé de réalisation d'un système d'application profilé selon l'une quelconque des revendications précédentes, dans lequel l'ensemble tige et peigne est réalisé par moulage dans un moule dont le(s) plan(s) de joint est (sont) disposé(s) en dehors de la partie dentée (11a, 11b, 11c) du peigne (10).

20. Procédé selon la revendication précédente, dans lequel le moule présente avantageusement des évents à proximité immédiate de l'extrémité des dents afin de chasser l'air lors de l'injection du plastique.

21. Procédé selon la revendication 19 ou 20, dans lequel, le peigne est moulé autour d'une broche axiale pour maintenir ce peigne selon l'axe longitudinal (X'X) lors du démoulage.

22. Ensemble applicateur comportant le système profilé d'application selon l'une quelconque des revendications 1 à 18, combiné à un ensemble capsule (12) - flaconnette (30) adapté à ce système.

23. Procédé d'assemblage d'un ensemble applicateur selon la revendication précédente, **caractérisé en ce que**, dans un premier temps, l'essoreur (32) est pré-positionné sur la tige (14) puis, après remplissage du produit dans la flaconnette, la tige (14) est introduite dans le col (31) de la flaconnette, et **en ce que**, lors de la première fermeture, alors que la capsule (12) vient en butée sur la flaconnette, l'essoreur (32) est entraîné par la capsule (12) et vient s'enchâsser de façon permanente dans le col (31) de la flaconnette.

24. Procédé d'assemblage selon la revendication précédente, dans lequel, lorsque la capsule (12) vient en butée sur la flaconnette (30), l'essoreur se trouve dans une position intermédiaire dans laquelle le jonc (33) est en contact sur une portion de la gorge (34) telle que celle-ci exerce une force (*F̅*) à composante axiale sur le jonc, qui s'introduit alors dans la gorge dans une position permanente de retenue, créant un jeu entre l'essoreur (32) et la portée (12a) de la capsule.

## Claims

1. Profiled system for application of cosmetic product to the eyelashes or eyebrows, comprising an applicator in the form of a comb (10), mounted on a wand that extends along a longitudinal axis and having at least one excrescence, and a squeegee having an opening, through which the applicator passes, the wand being integral with a cap and the squeegee being integral with the neck of a small bottle containing the cosmetic product, **characterised in that** said at least one excrescence is continuous along the longitudinal axis (X'X) of the wand (14), the latter having a contour that is essentially identical to that of the teeth of the comb, the latter appearing to be formed by ablation of material at the end of the wand, and **in that** the opening (34) of the squeegee (32) has a contour approximately adapted to the cross-section of the wand (10).

2. Profiled system according to the preceding claim, in which the comb (10) has at least one row of teeth (11), of which the dimensions of the gaps (20) are determined according to the characteristics of the composition and texture of the product (50) to be applied in order to calibrate the quantity of product released during the application.

3. Profiled system according to claim 1 or 2, in which the cap (12) is screwed to the bottle (30).

4. Profiled system according to claim 1 or 2, in which the cap (12) is clipped to the bottle (30).

5. Profiled system according to any one of the preceding claims, in which the squeegee has at least one orientation ramp (37) for the comb (10) on the opening (34) of the squeegee, allowing the alignment of the contour of the comb (10) with this opening (34).

6. Profiled system according to the preceding claim, in which a lip (36) borders the opening of the squeegee (32) for scraping the excess product deposited on the comb, and a guide strip (38) is formed in the squeegee (32) in order to ensure the centring of the comb (10) and the wand (14) on the lip (36).

7. Profiled system according to any one of the preceding claims, in which at least one retaining ring (33, 33a, 33b) on the outer face of the squeegee (32) allows rotation of the squeegee (32) while still ensuring the axial retention thereof in the small bottle (30).

8. Profiled system according to any one of the preceding claims, in which the comb comprises one or two excrescences that are diametrically opposed in relation to the longitudinal axis (X'X), extending according to a median plane (P) and having one (11c) or two (11a, 11b) rows of teeth.

9. Profiled system according to any one of the preceding claims, in which the two rows (11a, 11b) of teeth are diametrically opposed in relation to the longitudinal axis (X'X).

10. Profiled system according to any one of the claims 1 to 7, in which the wand, the comb and the opening of the squeegee have a cross-section that is more or less identical, with three to eight excrescences, forming a star shaped profile in section.

11. Profiled system according to any one of the claims 8 to 10, in which the teeth of each row (11a, 11b) are adapted to dedicated functions by different sized gaps (20a, 20b) between the teeth of the first row in relation to the second on the one hand, and by the planar form (Fₐ) or biconcave form (F_{b}) of the outer faces of the respective rows (11a, 11b) on the other hand in order to deposit cosmetic product (50) on the upper or lower eyelashes and also to produce a volumising effect or a separating effect.

12. Profiled system according to the preceding claim, in which the dedicated functions of separating or depositing effect on the lower eyelashes are realised by a comb (10) having planar faces in cooperation with a convex lip (36) of the squeegee (32) in order to exert a pressure on the row with planar faces (11a) which is greater than that exerted on the row of concave form (11b).

13. Profiled system according to claim 9, in which the profiles of the wand, the comb and the opening (34) of the squeegee are quadriconcave, quadrilinear or biconcave-bilinear.

14. Profiled system according to the preceding claim, in which visual or mechanical locating means are formed on the comb and / or the squeegee in order to bring the faces of the comb and of the squeegee which must cooperate to face each other when the wand is introduced into the squeegee.

15. Profiled system according to any one of the preceding claims, in which the comb has, at the end, at least one bevelled section (14a) facilitating the introduction of the comb into the squeegee.

16. Profiled system according to any one of the preceding claims, in which the wand and the comb and optionally the cap are formed from a single moulded element.

17. Profiled system according to any one of the preceding claims, in which the material of the squeegee is chosen from low density polyethylene and a thermoplastic elastomer material.

18. Profiled system according to any one of the preceding claims, in which the material of the comb and of the wand is chosen from polypropylene, polyamide and polyoxymethylene.

19. Method for realising a profiled application system according to any one of the preceding claims, in which the wand and comb unit is produced through moulding in a mould, of which the joint plane(s) is / are arranged outside of the toothed section (11a, 11b, 11c) of the comb (10).

20. Method according to the preceding claim, in which the mould advantageously has vents in immediate proximity to the end of the teeth in order to drive out air during the injection of the plastic.

21. Method according to claim 19 or 20, in which the comb is moulded around an axial pin in order to maintain this comb according to the longitudinal axis (X'X) during demoulding.

22. Applicator unit comprising the profiled application system according to any one of the claims 1 to 18, combined with a unit comprising a cap (12) and a small bottle (30) adapted to this system.

23. Method for assembling an applicator unit according to the preceding claim, **characterised in that** firstly the squeegee (32) is pre-positioned on the wand (14), then, after filling of the product in the small bottle, the wand (14) is introduced into the neck (31) of the bottle, and **in that** upon the first closure, when the cap (12) bears against the small bottle, the squeegee (32) is entrained by the cap (12) and is permanently set in the neck (32) of the bottle.

24. Assembly method according to the preceding claim, in which, when the cap (12) bears against the small bottle (30), the squeegee is in an intermediate position in which the retaining ring (33) is in contact on a portion of the throat area (34) so that said throat area (34) exerts a force (F̅) with an axial component on the retaining ring which is thus introduced into the throat area in a permanently retained position, creating play between the squeegee (32) and the bearing surface (12a) of the cap.

## Patentansprüche

1. Profiliertes System zur Auftragung eines kosmetischen Produkts auf die Wimpern oder die Augenbrauen, umfassend einen Applikator in Form eines Kammes (10), der auf einem Stiel mit einer Form montiert ist, die entlang einer Längsachse verlängert ist und wenigstens eine Ausstülpung aufweist, sowie eine Abstreifvorrichtung, die eine Öffnung aufweist, durch die der Applikator geht, wobei der Stiel mit einer Kapsel verbunden ist und die Abstreifvorrichtung mit dem Hals einer Flakonette, die das kosmetische Produkt enthält, verbunden ist, **dadurch gekennzeichnet, dass** wenigstens eine Ausstülpung entlang der Längsachse (X'X) des Stiels (14) fortlaufend ist, dieser letztgenannte eine Kontur aufweist, die ungefähr identisch mit derjenigen des Kammes ist, dieser letztgenannte wie durch Materialabtragung am Ende des Stiels geformt aussieht und **dadurch**, dass die Öffnung (34) der Abstreifvorrichtung (32) eine Kontur aufweist, die etwa zu dem Querschnitt des Stiels (10) passt.

2. Profiliertes System nach dem vorangehenden Anspruch, bei dem der Kamm (10) wenigstens eine Reihe von Zähnen (11) besitzt, deren Zwischenraum-Abmessungen (20) als Funktion der Merkmale der Zusammensetzung und der Textur des aufzutragenden Produkts (50) bestimmt sind, um die Produktmenge, die während der Auftragung abgegeben wird, zu kalibrieren.

3. Profiliertes System nach Anspruch 1 oder 2, bei dem die Kapsel (12) sich auf den Flakon (30) schrauben lässt.

4. Profiliertes System nach Anspruch 1 oder 2, bei dem sich die Kapsel (12) auf den Flakon (30) klemmen lässt.

5. Profiliertes System nach einem der vorangehenden Ansprüche, bei dem die Abstreifvorrichtung wenigstens eine Orientierungsrampe (37) des Kammes (10) über der Öffnung (34) der Abstreifvorrichtung aufweist, um die Ausrichtung der Kontur des Kamms (10) mit dieser Öffnung (34) zu erlauben.

6. Profiliertes System nach dem vorangehenden Anspruch, bei dem eine Lippe (36) die Öffnung der Abstreifvorrichtung (32) umsäumt, um das überschüssige Produkt, das sich auf dem Kamm abgeschieden hat, abzustreifen, und ein Führungswulst (38) in der Abstreifvorrichtung (32) ausgebildet ist, um eine Zentrierung des Kammes (10) und des Stiels (14) über der Lippe (36) sicherzustellen.

7. Profiliertes System nach einem der vorangehenden Ansprüche, bei dem wenigstens ein Haltering (33, 33a, 33b) auf der Außenseite der Abstreifvorrichtung (32) eine Drehung der Abstreifvorrichtung (32) erlaubt, wobei die axiale Stellung desselben in der Flakonette (30) beibehalten wird.

8. Profiliertes System nach einem der vorangehenden Ansprüche, bei dem der Kamm eine Ausstülpung oder zwei Ausstülpungen umfasst, die bezüglich der Längsachse (X'X) genau gegenüberliegend angeordnet ist/sind, sich entlang einer Mittelebene (P) erstreckt/erstrecken und eine (11c) oder zwei Reihen (11a, 11b) von Zähnen trägt/tragen.

9. Profiliertes System nach einem der vorangehenden Ansprüche, bei dem die zwei Reihen (11a, 11b) von Zähnen bezüglich der Längsachse (X'X) genau gegenüberliegend angeordnet sind.

10. Profiliertes System nach einem der Ansprüche 1-7, bei dem der Stiel, der Kamm und die Öffnung der Abstreifvorrichtung einen ungefähr identischen Querschnitt entsprechend 3-8 Ausstülpungen aufweisen, wodurch als Schnitt ein Sternprofil ausgebildet wird.

11. Profiliertes System nach einem der Ansprüche 8-10, bei dem die Zähne jeder Reihe (11a, 11b) an die Funktionen angepasst sind, die durch die unterschiedlichen Aufteilungen der Zwischenräume (20a, 20b) zwischen den Zähnen der ersten Reihe im Vergleich zu der zweiten einerseits und durch die ebene (Fₐ) oder bikonkave (F_{b}) Form der Außenseiten der entsprechenden Reihen (11a, 11b) andererseits vorgegeben sind, um das kosmetische Produkt (50) auf den oberen oder unteren Wimpern abzuscheiden bzw. um eine volumengebende Wirkung oder eine Trennwirkung hervorzurufen.

12. Profiliertes System nach dem vorangehenden Anspruch, bei dem die vorgegebenen Funktionen der Trennwirkung oder der Abscheidung auf den unteren Wimpern durch einen Kamm (10), der ebene Seiten aufweist, in Kooperation mit einer konvexen Lippe (36) der Abstreifvorrichtung (32), um so einen Druck auf die Reihe an ebenen Seiten (11a) auszuüben, der über dem liegt, der auf die Reihe mit konkaver Form (11b) ausgeübt wird, realisiert werden.

13. Profiliertes System nach Anspruch 9, bei dem die Profile des Stiels, des Kammes und der Öffnung (34) der Abstreifvorrichtung eine quadrikonkave, quadrilineare oder bikonkavebilineare Form haben.

14. Profiliertes System nach dem vorangehenden Anspruch, bei dem auf dem Kamm und/oder auf der Abstreifvorrichtung visuelle oder mechanische Unverwechselbarkeitsmittel ausgebildet sind, damit während der Einführung des Stiels in den Abstreifer die Seiten des Kammes und der Abstreifvorrichtung vor einem Zusammenarbeiten gegenüber positioniert werden.

15. Profiliertes System nach einem der vorangehenden Ansprüche, bei dem der Kamm als äußerstes Ende wenigstens einen abgeschrägten Bereich (14a) aufweist, um die Einführung des Kammes in die Abstreifvorrichtung zu erleichtern.

16. Profiliertes System nach einem der vorangehenden Ansprüche, bei dem der Stiel und der Kamm und als Option die Kapsel aus einem einzigen Formstück geformt sind.

17. Profiliertes System nach einem der vorangehenden Ansprüche, bei dem das Material der Abstreifvorrichtung unter einem Polyethylen niedriger Dichte und einem thermoplastischen Elastomermaterial ausgewählt ist.

18. Profiliertes System nach einem der vorangehenden Ansprüche, bei dem Material des Kammes und des Stiels aus Polypropylen, Polyamid und Polyoxymethylen ausgewählt ist.

19. Verfahren zur Herstellung eines profilierten Auftragungssystems nach einem der vorangehenden Ansprüche, in dem die Gesamtheit aus Stiel und Kamm durch Formung in einer Form durchgeführt wird, deren Verbindungsebene(n) außerhalb des gezahnten Teils (11a, 11b, 11c) des Kammes (10) angeordnet ist (sind).

20. Verfahren nach dem vorangehenden Anspruch, bei dem die Form vorteilhafterweise Entlüftungsöffnungen in unmittelbarer Nähe des Endes der Zähne hat, damit die Luft während der Injektion des Kunststoffes ausgetrieben werden kann.

21. Verfahren nach Anspruch 19 oder 20, bei dem Kamm um einen axialen Stab geformt wird, um diesen Kamm während des Ausformens entlang der Längsachse (X'X) zu halten.

22. Applikatorkonstruktion, umfassend das profilierte System zur Auftragung nach einem der Ansprüche 1-18 kombiniert mit einer Kapsel (12)-Flakonette (30)-Konstruktion, die an dieses System angepasst ist.

23. Verfahren zum Zusammenbau einer Applikatorkonstruktion nach dem vorangehenden Anspruch, **dadurch gekennzeichnet, dass** zuerst die Abstreifvorrichtung (32) auf dem Stiel (14) vorpositioniert wird, dann nach Einfüllung des Produkts in die Flakonette der Stiel (14) in den Hals (31) der Flakonette eingeführt wird, und **dadurch**, dass während des ersten Schließens, während die Kapsel (12) auf die Flakonette stößt, die Abstreifvorrichtung (32) durch die Kapsel (12) mitgenommen wird und in permanenten Art in den Hals (31) der Flakonette eingesetzt wird.

24. Verfahren zum Zusammenbau gemäß dem vorangehenden Anspruch, in dem, während die Kapsel (12) auf die Flakonette (30) stößt, sich die Abstreifvorrichtung in einer Zwischenposition befindet, in der der Ring (33) in Kontakt auf einem Teil des Durchlasses (34) ist, derart, dass diese eine Kraft (F̅) auf einen axialen Bestandteil an dem Ring liefert, der dann in den Auslass in eine permanente Halteposition eintritt, wodurch ein Spiel zwischen der Abstreifvorrichtung (32) und der Weite (12a) der Kapsel geschaffen wird.
